# EUROPÄISCHE PATENTSCHRIFT

(11) **EP 2 024 706 B1**
(45) Veröffentlichungstag und Bekanntmachung des Hinweises auf die Patenterteilung: **21.04.2010**
(21) Anmeldenummer: 07725217.9
(22) Anmeldetag: 15.05.2007
(51) Int. Cl.: F42B 12/06, F42B 12/22

(54) **GESCHOSS, WIRKKÖRPER ODER GEFECHTSKOPF ZUR BEKÄMPFUNG MASSIVER, STRUKTURIERTER UND FLÄCHENHAFTER ZIELE**
PROJECTILE, ACTIVE BODY OR WARHEAD FOR FIGHTING MASSIVE, STRUCTURED AND PLANAR TARGETS
PROJECTILE, CORPS ACTIF OU OGIVE DESTINÉ À COMBATTRE DES OBJECTIFS MASSIFS, STRUCTURÉS ET PLATS

(30) Priorität: 31.05.2006 DE 102006025330
(43) Veröffentlichungstag der Anmeldung: 18.02.2009
(73) Patentinhaber: Weihrauch, Günter, 79588 Efringen-Kirchen (DE)
(72) Erfinder: Weihrauch, Günter, 79588 Efringen-Kirchen (DE)
(74) Vertreter: Söltenfuss, Dirk Christian
(86) Internationale Anmeldenummer: PCT/EP2007/004298
(87) Internationale Veröffentlichungsnummer: WO 2007/137697

(56) Entgegenhaltungen:
- EP-A1- 0 291 845
- WO-A-98/30863
- DE-A1- 3 036 463
- DE-A1- 4 024 543
- FR-A- 1 348 590

## Beschreibung

Die vorliegende Erfindung betrifft ein(en) Geschoss, Wirkkörper oder Gefechtskopf zur Bekämpfung massiver, strukturierter und flächenhafter Ziele.

Hinsichtlich ihrer endballistischen Wirkung können inerte Wuchtgeschosse in zwei Gruppen unterteilt werden: Geschosse mit einer möglichst hohen Durchschlagsleistung bzw. Tiefenwirkung und Geschosse mit Flächen/Splitterwirkungen. Zur ersten Gruppe zählen die klassischen AP-, APDS- und APFSDS-Geschosse. Zur zweiten Gruppe zählen vornehmlich Splitter bildende oder Wirkkörper abgebende Geschosse. Zu dieser Gruppe können auch Penetratoren gerechnet werden, die sich bei Zielkontakt zerlegen. Hierzu zählen die so genannten Frangible-Geschosse, die durch den Impaktstoß fragmentieren. Ebenso gehören zu dieser Gruppe PELE (Penetrator mit erhöhter Lateralwirkung) - Penetratoren, die über den dynamischen Aufbau eines Innendrucks eine hohe Lateralwirksamkeit erreichen. Während sich spröde Penetratoren nach Einleitung ihrer Zerlegung entsprechend der Materialeigenschaften zerlegen, also keine laterale Komponente über einen entsprechenden Geschoßaufbau erhalten, erteilen Penetratoren nach dem PELE-Prinzip den Splitter bildenden Teilen radiale Geschwindigkeitskomponenten. Gleichzeitig kann über eine Reihe von Parametern Einfluss auf das Zerlegeverhalten genommen werden.

Geschosse mit einer mechanisch ausgelösten Zerlegung sind bereits bekannt. Die folgenden sechs Patentschriften werden als repräsentative Beispiele angeführt und kommentiert.

In der WO 92/15836 A ist in eine dem Panzerdurchschlag dienende Geschosshülle aus Schwermetall ein Vorkern aus Schwermetall eingeschraubt. Durch eine Vorspannung wird über den Übertragungskolben auf ein eingeschlossenes Volumen, welches mit unterschiedlichen Stoffen wie zum Beispiel Metallpulver oder Sprengstoff gefüllt sein kann, ein statischer Druck ausgeübt. Dadurch soll beim Aufschlag die umgebende Hülle zerlegt werden. Die Funktionsweise dieses Geschosses basiert auf den mechanischen Eigenschaften der unter einem Innendruck stehenden Geschosshülle.

Vergleichbare Anordnungen enthalten Brand- oder Sprengsätze, die beim Aufschlag über eine massive Spitze mit Druck beaufschlagen und damit gezündet werden (siehe zum Beispiel die DE 32 40 310 A1).

Die EP 0 146 745 A1 beschreibt ein unterkalibriges Mehrzweckgeschoss aus Schwermetall mit einer zylindrischen Bohrung, die mit einem inerten (möglichst inkompressiblen, gut deformierbaren) oder pyrotechnischen Stoff gefüllt ist. Beim Auftreffen auf ein Ziel soll über eine komplexe mechanische Einrichtung sichergestellt werden, dass ein durch die Bohrung geführter Zylinder unterschiedlicher Innenflächengestaltung in Richtung der Füllmasse beschleunigt wird und dadurch in dieser einen Druck erzeugt, der zur Zerlegung des Außenmantels führt. Aufgrund seines Aufbaus und der zu verwendenden Materialien kann dieses Geschoss nur eine begrenzte Funktion besitzen, die zudem noch von der Art des Ziels abhängt. Die Druckeinleitung auf den Kolben ist komplex. Bei massiveren Zielen wird die Spitze einschließlich des Kolbenteils zerstört, sodass das Geschoss danach allenfalls noch über eine (entsprechend eingeschränkte) PELE-Funktion wirken kann. Es ist fraglich, ob bei dünnen Zielen oder größeren Anstellwinkeln die geforderte axiale Beschleunigung des Kolbens erreicht werden kann.

Weiterhin sind Geschosse bekannt, die über eine plastisch verformbare Spitze beim Zieldurchgang einen trichterförmig erweiterten, rohrförmigen Geschosskörper aus Hartmetall aufdehnen bzw. zerlegen (siehe zum Beispiel die deutsche Reichspatentschrift Nr. 52364 aus dem Jahre 1889).

Die DE 28 39 372 A1 beschreibt Geschosse mit beim Aufschlag verzögerten konischen Elementen, die einem Ring aus Subgeschossen eine laterale Komponente verleihen. Hinter dem beim Zieldurchgang verzögerten Konus befindet sich eine Schicht aus einem kompressiblen, dämpfenden Material, sodass dieser verzögert werden kann. Dadurch gleiten entsprechend geformte Subgeschosse ab und erhalten dabei eine Lateralkomponente. Hinter dieser Funktionsschicht befindet sich ein zentraler Stützzylinder, der von dem Ring aus Subgeschossen umgeben ist. Derartige Anordnungen unterliegen einer Reihe von materialspezifischen und konstruktionsbedingten Einschränkungen. Es handelt sich um eine aufwändige, bei ausreichend dicken Zielen sicher funktionierende, mechanische Anordnung. Die Wirkung eines Moduls entsprechend der Erfindung wird bei derartigen Geschossaufbauten nur partiell erreicht. Mehrfachfunktionen sind nicht vorgesehen und auch nicht der Einsatz unterschiedlicher Wirkelemente. Die Zerlegung eines Splittermantels bzw. spröder Geschosskomponenten, der Einsatz als technisch eigenständiges Modul insbesondere auch in Kombination mit zentralen Penetratoren und die gleichzeitige Erzeugung eines Druckfeldes zur Lateralbeschleunigung ist ebenfalls nicht vorgesehen.

Geschosse mit erhöhter Lateralwirkung aufgrund des so genannten PELE-Effekts offenbart die DE 197 00 349 C2. Eine endballistisch wirksame Hülle umschließt einen endballistisch weitgehend unwirksamen Stoff. Beide Komponenten bilden eine Stirnfläche, die sich hinter einer außenballistischen Haube befindet. Beim Eindringen in ein Ziel erzeugt das zurückbleibende Innenmaterial ein Druckfeld, das die umgebende Hülle aufdehnt bzw. lateral beschleunigt. Derartige Penetratoren können aufgrund ihrer Funktionsweise als "reagierende" Penetratoren bezeichnet werden. Diese Bezeichnung grenzt sie auch klarer gegen rein mechanisch wirkende, Splitter bildende Munitionen oder Wirkkörper ab.

Bisher bekannte, reagierende Geschosse sind empfindlich gegen angestellte Ziele, da die endballistisch wirksame Hülle von der Zielfläche in Richtung der Penetratorachse beschleunigt wird und damit zumindest der vordere Teil des Penetrators von der Zielfläche abgelenkt wird (rikoschettiert). Weiterhin wird ein Innendruck erst beim Eindringen bzw. Durchdringen aufgebaut. Der PELE-Effekt tritt zwar in einem weiten Geschwindigkeitsbereich auf; bei einer Reihe von Geschossauslegungen und bei Unterschreiten materialspezifischer Grenzwerte ist jedoch eine Funktion nicht sichergestellt. Dies gilt je nach Materialkombination für Auftreffgeschwindigkeiten unter etwa 500 m/s.

Weitere bekannte, mechanisch wirkende Lösungen stützen sich auf die Verbesserung des Panzerdurchschlags mit Vorkernen oder Vorgeschossen, die über technische Einrichtungen noch zusätzliche Lateraleffekte erzeugen. Derartige, auf plastischen Verformungen vorgelagerter Geschosselemente basierende Einrichtungen betreffen die vorliegende Erfindung nicht im Kern. Unabhängig davon können aber auch bei Anordnungen entsprechend der Erfindung Vormodule eingesetzt werden. Diese erfüllen dann aber getrennte endballistische Aufgaben. Die Funktion des Multifunktionsmoduls wird dadurch nicht beeinträchtigt.

Nach dem Stand der Technik stellen Geschosse nach dem PELE-Prinzip die wirkungsvollste Munition mit Lateralwirkung dar, die zudem noch einen weiten Auslegungsspielraum hat. Ausgehend von diesem Leistungsstand beschreibt die vorliegende Erfindung ein Modul, das mit einfachen technischen Maßnahmen bei Geschossen und Wirkkörpern eine bisher nicht erreichte Kombination von endballistischer Flächen- und Tiefenleistung erzielt. Dabei kann dieses Modul in Verbindung mit dem Geschosskörper allein wirksam sein oder es kann die Wirksamkeit bereits bekannter, lateralwirksamer Penetratoren entscheidend verbessern. Dies bezieht sich sowohl auf die Lateralwirkung als auch auf die Auftreffgeschwindigkeiten, bei denen eine zuverlässige Auslösung erreicht wird.

Ziel der vorliegenden Erfindung ist die Schaffung einer eigenständigen Einrichtung zur Erzeugung von Lateralwirkungen/Splitterwirkungen in Verbindung mit endballistisch leistungsfähigen Penetratoren für Geschosse, Wirkkörper und Gefechtsköpfe. Das Modul soll die technisch erreichbaren, mechanisch bewirkten lateralen Beschleunigungen von endballistischen Wirkteilen unterschiedlicher Formgebung erzielen. Dabei soll die Erzeugung von Lateralkomponenten die bekannten Ausgestaltungen vergleichbarer Konzepte bei einzelnen Munitionsarten übertreffen. Die Einrichtung soll universell einsetzbar und nicht an bestimmte Munitionsarten oder munitionsspezifische Auslegungen gebunden sein.

Diese Aufgabe wird durch ein(en) Geschoss, Wirkkörper oder Gefechtskopf mit den Merkmalen des Anspruchs 1 gelöst. Vorteilhafte Ausgestaltungen und Weiterbildungen der Erfindung sind Gegenstand der abhängigen Ansprüche.

Das/Der Geschoss, Wirkkörper bzw. Gefechtskopf enthält ein laterale Wirkungen auslösendes, ein- oder mehrteiliges, massives oder hülsenförmiges, inertes Multifunktionsmodul, welches zur Bekämpfung massiver, strukturierter und flächenhafter Ziele durch endballistisch wirksame Elemente (Splitter, Geschossfragmente, Wirkkörper) geeignet ist. Das Modul besteht grundsätzlich aus beliebig zu gestaltenden, dynamisch ausreichend formstabilen vorderen und hinteren Flächen/Konturen und deren Verbindung. Die Konturen bestehen aus äußeren und inneren Wirkflächen. Das Modul ist zwischen der Geschossspitze (außenballistischen Haube) oder einem vorgeschalteten Modul oder Geschossteil und dem entsprechend gestalteten, Splitter bildenden Teil des Geschosses angeordnet. Der sich an das Modul anschließende Geschosskörper besteht aus einem oder mehreren lateral beschleunigten (homogenen, rohrförmigen oder strukturierten, spröden oder duktilen) Hüllen oder Schichten. Über die Verzögerungskräfte beim Auftreffen und/oder über die von der Trägheitswirkung des hinteren Geschosskörpers erzeugten Kräfte auf das Modul erzeugt das Multifunktionsmodul vermöge seiner Gestaltung bei Splitter bildenden Hüllen, inneren Schichten oder Wirkkörperfragmenten radiale Geschwindigkeitskomponenten. In Kombination mit einem Multifunktionsmodul kann in dem Geschoss oder Wirkkörper ein zentraler Penetrator angeordnet sein.

Obige sowie weitere Aufgaben, Merkmale und Vorteile der vorliegenden Erfindung werden anhand der nachfolgenden Beschreibung bevorzugter Ausführungsbeispiele unter Bezugnahme auf die beiliegenden Zeichnungen besser verständlich. Darin zeigen:
- Fig. 1: eine schematische Darstellung eines massiven (oben) und eines hülsenförmigen (unten) Multifunktionsmoduls mit Beispielen für Konturen der vorderen und der hinteren Oberflächen;
- Fig. 2: eine schematische Darstellung zweier Geschosse / Wirkkörper mit doppelkegeligem, endballistisch wirksamem Multifunktionsmodul bzw. hohlem oder gefülltem Innenvolumen des nachfolgenden mehrteiligen/ mehrschichtigen Geschosskörpers;
- Fig. 3: eine schematische Darstellung zweier Geschosse mit endballistisch wirksamem Multifunktionsmodul, zentralem Penetrator und Splittermantel;
- Fig. 4: eine schematische Darstellung zweier Ausgestaltungen eines Multi-funktionsmoduls vor einem zentralen Penetrator, wobei in der oberen Hälfte das Modul als Kernkappe und Aufweitelement für die Splitterhülle ausgebildet ist und in der unteren Hälfte das Modul als Ringelement mit nachfolgendem Kernmantel mit spröder oder duktiler Funktionsfüllung ausgebildet ist;
- Fig. 5: eine schematische Darstellung zweier Beispiele für Multifunktionsmodule, wobei in der oberen Hälfte ein kugelförmiges Modul vor Splittermantel mit leerem Innenvolumen und in der unteren Hälfte ein Modul mit doppelkegeliger hinterer Fläche vor doppelwandigem Splittermantel sowie einem druckbeaufschlagten Innenvolumen dargestellt ist;
- Fig. 6: eine schematische Darstellung zweier Beispiele für Multifunktionsmodule, wobei in der oberen Hälfte ein Modul mit mehrstufiger vorderer Fläche und hinterem Konus vor konischem Splittermantel und in der unteren Hälfte ein Modul mit vorgelagertem Splitterkörper und konischem Geschossmantel mit leerem Innenvolumen dargestellt ist;
- Fig. 7: eine schematische Darstellung zweier Anordnungen mit selbsttragenden, beidseitig wirkenden Modulen, wobei in der oberen Hälfte eine Wirkkörperhülle/Splitterhülle mit leerem Innenvolumen und in der unteren Hälfte ein Wirkkörper mit gefülltem Innenvolumen dargestellt ist;
- Fig. 8: eine schematische Darstellung zweier Ausgestaltungen eines Multi-funktionsmoduls, wobei in der oberen Hälfte ein Modul mit hohlem Innenvolumen und in der unteren Hälfte ein Modul mit konischem Vorkern und Geschosskörper mit doppelschichtiger Splitterhülle und zentralem Penetrator dargestellt ist;
- Fig. 9: eine schematische Darstellung zweier Anordnungen mit Multifunktions-modul, wobei in der oberen Hälfte ein zweistufiges, in beide Richtungen wirkendes Modul mit nachfolgendem spröden / starren / ausreichend formstabilem Innenvolumen und in der unteren Hälfte ein Modul in Form eines schlanken Keils in einem zweischichtigen (spröden oder vorfragmentierten) Splitterkörper dargestellt ist;
- Fig. 10: eine schematische Darstellung zweier Beispiele für mehrstufige Multi-funktionsmodule und durchlaufendem zentralem Penetrator, wobei in der oberen Hälfte ein dreistufiges Modul und in der unteren Hälfte ein Beispiel für ineinander greifende / kombinierte Module dargestellt ist;
- Fig. 11: eine schematische Darstellung zweier Beispiele für Multifunktionsmodule mit PELE-Funktion, wobei in der oberen Hälfte eine offene Anordnung und in der unteren Hälfte eine geschlossene Anordnung dargestellt ist; und
- Fig. 12: eine schematische Darstellung zweier Beispiele für Multifunktionsmodule mit nachfolgenden Multifunktionsmodulen mit PELE-Funktion bzw. starren Splitterkörpern.

Die zentrale Aufgabe des Multifunktionsmoduls besteht darin, entweder ein- oder beidseitig homogene oder strukturierte Körper aufzuweiten bzw. zu fragmentieren und radial zu beschleunigen. Es hat für eine reine Druckübertragung vorzugsweise eine geringe Dichte, ein hohe Härte bzw. eine ausreichende Formstabilität und möglichst auch eine wählbare Schallausbreitungsgeschwindigkeit (Ausbreitungsgeschwindigkeit der Stoßwellen). Dabei sind diese Eigenschaften im Zusammenhang mit den beteiligten Komponenten relativ zu sehen. So kann es zum Beispiel ausreichen, in einem Leichtmetallkörper ein Modul aus Hartplastik einzusetzen, das die gewünschten Lateralkräfte aufbringt, ohne dass ein PELE-Effekt auftritt. Ebenso sind Anordnungen aus unterschiedlichen Leichtmetallen oder sonstige Metallkombinationen oder Mischungen aus unterschiedlichen Kunststoffen oder faserverstärkten Körpern denkbar. Beispiele für derartige Materialien sind Hartplastiken, Keramiken oder glasartige Stoffe, CFK-Verbindungen, Leicht- und Hartmetalle. Diese Werkstoffauflistung ist beliebig zu erweitern. So sind auch alle endballistisch besonders wirksamen Materialien einzusetzen wie z.B. hochharter Stahl, Wolframkarbid, Wolfram oder Wolfram-Legierungen und vergleichbare Materialien. Weitere Kriterien für die Auswahl der Werkstoffe oder Materialpaarungen sind z.B. die akustische Impedanz und die Gleiteigenschaften. Es können auch Paarungen aus gleichartigen Stoffen oder Stoffmischungen gebildet werden, die die geforderten Kriterien für Multifunktionsmodule erfüllen.

Die Multifunktionsmodule können homogen sein oder aus mehreren unterschiedlichen Stoffen sowohl in axialer als auch in radialer Richtung zusammengesetzt sein. Zwischen den vorderen und hinteren Oberflächen (Konturen) eines Moduls kann eine dämpfende Schicht oder ein Hohlraum eingebracht sein. Die Wirksamkeit eines Moduls ist nicht an eine kegelige oder rotationssymmetrische Oberflächenstruktur gebunden. Der Umfang eines Multifunktionsmoduls muss also nicht kreisförmig sein, sondern kann jede andere Form (Gestalt) aufweisen.

Das erfindungsgemäße Multifunktionsmodul wird in der Regel als homogener, möglichst einfach gestalteter Körper ausgeführt werden. Bei technisch anspruchsvolleren Lösungen ist es aber durchaus denkbar, ein Modul aus einem Kranz (Ring) von Teilmodulen zusammenzufügen. Auf diese Weise stellt das Modul selbst einen vorfragmentierten Splitterkörper dar. Es ist auch möglich, das Modul aus einem derart spröden Material zu fertigen, dass es nach Ausüben seiner Beschleunigungsfunktion zerfällt und damit selbst einen Splitter bildenden Körper darstellt.

Ein Multifunktionsmodul kann sowohl der Erzeugung lateraler Geschosskomponenten dienen als auch gleichzeitig einen endballistisch wirksamen Körper darstellen. Besondere Vorteile sind bei entsprechender Formgebung das bessere Angreifen bei angestellten, massiven Panzerungen und das Durchschlagen von Vorpanzerungen. Weiterhin kann ein Multifunktionsmodul geschossspezifische Funktionen wahrnehmen. Ein Beispiel hierfür ist das Zentrieren und Abstützen eines zentralen Penetrators.

Das Modul besitzt vermöge seiner Gestaltungsmöglichkeiten mit verschiedenen Wirkzonen (A, B) oder Wirkschichten (1 A, 1 B, 1C) und durch den Einsatz unterschiedlicher Materialien eine nahezu unbegrenzte Auslegungsbandbreite. Diese reicht von Erweiterungen der Funktionen bekannter, Splitter bildender Munitionen durch zusätzliches Einbringen eines derartigen Moduls bis zu neuen ein- oder mehrstufigen Konzepten bei unterschiedlichen Anforderungen an die Munitionsleistung. Das Modul ist nicht an einzelne Funktionsmechanismen gebunden, sondern es stellt ein eigenständig wirkendes Element dar. Es ist unabhängig von der Art der Stabilisierung kaliberhaltiger oder unterkalibriger Geschosse.

Obwohl Multifunktionsmodule entsprechend der Erfindung grundsätzlich eigenständige Wirkelemente darstellen, können sie in Geschossen, Wirkkörpern oder Gefechtsköpfen mit Einrichtungen zur Nutzung des PELE-Effekts als auch mit bekannten Anordnungen zur mechanischen Erzeugung von Lateralbeschleunigungen kombiniert werden. Dadurch werden nicht nur die bekannten Vorteile beider Wirkungsarten verknüpft, sondern es können auch beide Funktionsmechanismen mit einer bisher nicht darstellbaren Bandbreite eingesetzt werden. So wird ein Kombi-Lateralgeschoss mit Multifunktionsmodul möglich, das einen einfachen Aufbau besitzt und bei allen operationellen Geschwindigkeiten funktionssicher ist. Dies gilt für kanonenverschossene Munition aller Kaliber als auch für sonst wie verbrachte Wirkkörper oder Gefechtsköpfe. Bezüglich des PELE-Effekts wird auf die entsprechenden Patentschriften (z.B. DE 197 00 349 C2) und zahlreiche Veröffentlichungen Bezug genommen, wobei alle dort vom Fachmann abzuleitenden Vorschriften und Schlussfolgerungen zu übernehmen / übertragen sind.

Eine besondere Ausgestaltung besteht in der Kombination eines Multifunktionsmoduls mit aktiven Geschossen, z.B. solchen mit ALP-Komponenten. Bei diesen Geschossen werden über eine pyrotechnische Komponente unabhängig von einem Zielkontakt Splitter durch einen in einem Übertragungsmedium erzeugten Stoß axial oder radial beschleunigt. Aktive Wirkkörper sind durch den Einsatz eines Multifunktionsmoduls sowohl in ihrer Wirksamkeit als auch hinsichtlich ihrer Auslegungsbandbreite dadurch zu steigern, dass die pyrotechnisch beschleunigten Elemente eine laterale Komponente erhalten. Es ist zudem grundsätzlich möglich, bei Geschossen mit Sprengstofffüllungen über ein Multifunktionsmodul laterale Komponenten zu erzeugen.

Auch bei sehr geringen Auftreffgeschwindigkeiten (oder dünnen Wandstärken) erfolgt eine Verzögerung und damit Funktion des Moduls. Bei relativ schnellem Auftreffen erfolgt die dynamische Belastung der Splitter bildenden Teile zunächst über eine durch das Modul übertragene Stoßbelastung durch den Impakt. Daran schließt sich insbesondere bei dickeren Zielen oder Mehrplattenanordnungen ein Druckaufbau entweder in einem starren Körper oder in einem PELE-Arbeitsmedium an. Durch vorgeschaltete Körper mit hoher Schallgeschwindigkeit, also kurzen Durchlaufzeiten für die Stoßwellen (Signalübertragung), können beim Auftreffen auf das Ziel in sehr kurzen Zeiten axiale Kräfte auf das nachgeschaltete Modul ausgeübt werden, sodass eine Lateralbeschleunigung der Splitterhülle erfolgt, bevor diese die Zieloberfläche erreicht. Weiterhin sind Multifunktionsmodule austauschbar und so einfach unterschiedlichen bzw. sich ändernden Anforderungen anzupassen. Multifunktionsmodule mit ihren endballistisch wirksamen Komponenten können auch als eine Kaskade angeordnet sein. Ein Geschoss / Wirkkörper kann mehrere unterschiedliche Multifunktionsmodule enthalten.

Die Figuren 1 bis 14 zeigen bevorzugte Ausführungsformen und Einsatzmöglichkeiten. Sie unterstreichen die Universalität des Moduls entsprechend der Erfindung. Bei den schematischen Darstellungen ist die Haube 2 nur angedeutet. Ebenso ist der dem Modul folgende Geschoss- bzw. Wirkkörperteil 3 nur soweit dargestellt, wie es für das Aufzeigen der Funktionsweise notwendig ist. Alle übrigen Geschossteile oder Elemente wie z.B. das Geschossheck oder die Stabilisierung werden durch 5 symbolisiert.

Es folgt eine detaillierte Beschreibung bevorzugter Ausführungsbeispiele. So zeigt Fig. 1 im oberen Teilbild die schematische Darstellung eines massiven (ein- oder mehrteiligen) Multifunktionsmoduls 1 mit Beispielen für die Gestaltung / Kontur der vorderen Oberfläche 1 A und der hinteren Oberfläche / Kontur 1C sowie deren Verbindung 1 B. Entsprechend einer gewünschten Verteilung der Lateralkomponenten in den an das Modul angrenzenden Splitterkörperflächen können die Konturen zum Beispiel konvex, konkav, kreisbogenförmig oder kegelförmig ausgebildet sein. Die Verbindung 1B zwischen 1A und 1C kann entweder homogen sein, einen Hohlraum oder ein Material zur Dämpfung beinhalten. Die Konturen 1A und 1C bestehen aus äußeren (A) und inneren Wirkflächen (B). Im unteren Teilbild ist ein hülsenförmiges (hier homogenes) Multifunktionsmodul dargestellt.

Fig. 2 zeigt zwei Beispiele eines Geschosses / Wirkkörpers mit Multifunktionsmodul 1 für die laterale Beschleunigung (Splitterbildung mit Lateralkomponente) von Splittergeschossen mit hohlem oder gefülltem Innenvolumen. Zum Verständnis der Wirkungsweise sind Pfeile eingezeichnet, die sowohl die eingeleiteten Kräfte (Pfeile mit durchgehenden Linien) als auch die erzeugten Bewegungsrichtungen mit lateralen Komponenten (gestrichelte Pfeile) symbolisieren. Bei ausreichend formstabilen Hüllen können diese über das Einwirken eines Multifunktionsmoduls zumindest teilweise auch herausgeklappt werden (durch Kreisbögen angedeutet). Bei den folgenden Figuren werden derartige Symbole nur dann dargestellt, wenn sie für die Erläuterung der Funktionsweise sinnvoll erscheinen bzw. wenn auf weitere, nicht direkt abzuleitende Effekte hingewiesen werden soll.

Das im oberen Teilbild dargestellte Modul besteht aus einem endballistisch wirksamen Körper zum Durchschlagen stärkerer Panzerungen. Weiterhin hat es eine äußere Kante zum Angreifen stärker geneigter Ziele (Konturbereich 1 A in der äußeren Zone A). Im Bereich der Kontur 1C ist das Modul in Form eines Doppelkonus ausgebildet, der sowohl die Außenhülle 4 und den Splittermantel 6 des folgenden Geschosskörpers 3 radial beschleunigt als auch das Füllmedium 7 druckbelastet. Der Splittermantel 6 ist hier mehrstufig ausgebildet. Die Hülle 4 kann ebenfalls zur Erhöhung der Lateralwirkung beitragen.

Grundsätzlich kann es sich bei den als Splittermantel 6 bezeichneten Geschossteilen um alle Elemente handeln, die durch die Einwirkung eines Multifunktionsmoduls laterale Wirkungen erzielen. So kann es sich dabei um ein- oder mehrteilige Schalen oder Hülsen (Hohlzylinder) aus gleichen oder unterschiedlichen Werkstoffen, schalenartigen Elementen mit Längsteilung, Hüllenstreifen, eingekerbten Hülsen, Elementen mit integrierten oder aufgelegten Wirkkörpern und auch Körpern mit beliebigen Oberflächenformen oder Oberflächengestaltung handeln. Es werden daher alle Elemente mit Lateralwirkung gleich bezeichnet (6).

Die unterschiedlichen Möglichkeiten für Füllmedien werden ebenfalls gleich bezeichnet (7). Dieses Füllmedium kann zum Beispiel in Verbindung mit der umgebenden Hülle PELE-Eigenschaften besitzen oder rein mechanisch wirken. Derartige, einen Innendruck aufbauende Teile sind in den Figuren vornehmlich kreuzschraffiert dargestellt. Diese Teile können jedoch grundsätzlich auch aus formstabilen Körpern bestehen. Soweit die von einem Multifunktionsmodul beaufschlagten Wirkteile vorzugsweise aus einem starren / spröden und daher rein mechanisch wirkenden Medium bestehen, wird eine normale Schraffur gewählt. 7 kann aus einem homogenen Stoff, aus einem Stoffgemisch oder Stoffgemenge, einem Presskörper oder aus einer Struktur mit eingelagerten Wirkelementen bestehen oder eine Kammer mit einer pastösen oder flüssigkeitsähnlichen Füllung bilden. Weiterhin kann 7 eine nicht rein inerte, die Wirkung eines Geschosses unterstützende oder ergänzende Eigenschaft haben. Die Palette reicht von thermisch reagierenden Metallen bis zum Einsatz pyrotechnischer Elemente.

Das Multifunktionsmodul 1 hat hier eine keilförmige Ausbildung, die in 7 ragt. Nach dem Auftreffen bzw. während des Zieldurchgangs wird dieser Keil in das Medium 7 beschleunigt. Aus den bisherigen Erläuterungen ergeben sich dabei drei Möglichkeiten bezüglich der Interaktion zwischen 1 und 7: Bei einem starren Material für 7 erfolgt ein unmittelbares, mechanisches Aufdehnen des Splittermantels 6. Besteht die Komponente 7 aus einem dynamisch weicheren (duktileren) Werkstoff, wird ein den Materialeigenschaften entsprechendes Druckfeld aufgebaut, das die Hülle 6 je nach Druckausbreitung lateral beschleunigt. So kann eine über die Länge unterschiedlich verteilte Beschleunigung der Splitterwand 6 erreicht werden. Diese Wirkungsweise ist also nicht identisch mit derjenigen von PELE-Penetratoren (vgl. Definition des PELE-Wirkprinzips). In Fig. 11 und 12 werden Anordnungen gezeigt, bei denen das Multifunktionsmodul selbst PELE-Eigenschaften besitzt.

Die dritte Möglichkeit ergibt sich daraus, dass das Medium 7 kompressibel ist. In diesem Fall kann die hintere Kontur von 1 in 7 laufen und erzeugt dort erst zeitlich verzögert bzw. nach Zurücklegen einer bestimmten Strecke einen ausreichenden Druck zur lateralen Beschleunigung von 6. Für das Medium 7 bestehen also keinerlei Einschränkungen bezüglich seiner Kompressibilität oder anderer Stoffeigenschaften, wie sie bei den bisher bekannten Einrichtungen gefordert oder vorausgesetzt werden.

Bei einer axialen Verschiebung von 1 erfolgt ein mechanischer Druckaufbau von 1 in z.B. einem Sprödmaterial oder reagierenden Stoff 7. Derartige Effekte sind dann interessant, wenn endballistische Wirkungen in tieferen Zielen oder nach dem Durchschlagen einer Panzerung erreicht werden sollen.

Im unteren Teilbild von Fig. 2 enthält das Modul einen Hohlraum, und das Folgegeschoss besteht aus einer innen hohlen, zweischichtigen Splitterhülle. Die innere Schicht 6 kann sich bis zur Achse erstrecken, wobei das Multifunktionsmodul geometrisch entsprechend anzupassen ist. Das Multifunktionsmodul 1 in Verbindung mit der Hülle 6 kann z.B. auch derart ausgebildet sein, dass sich der hintere Konus von 1 nahezu über die gesamte Länge von 6 erstreckt. Das gilt entsprechend auch für andere hier dargestellte Ausführungsformen (siehe z.B. Fig. 6, 7, 9 und 10).

Die vordere Kontur 1 A des Moduls 1 bewirkt eine laterale Beschleunigung des aufgesetzten Körpers 11. Dieser kann beliebig gestaltet und aus unterschiedlichen Werkstoffen hergestellt sein, die entsprechend den gewünschten Effekten auszuwählen sind (vgl. auch Kommentar zu Fig. 3). Dies gilt auch für andere dargestellte Multifunktionsmodule, die eine entsprechende vordere Kontur 1 A besitzen (siehe z.B. Fig. 2, 5 und 6).

Fig. 3 zeigt zwei Darstellungen eines Geschosses / Wirkkörpers mit Multifunktionsmodul 1 für die laterale Beschleunigung von Splittergeschossen mit hohlem oder gefülltem Innenvolumen und zentralem Penetrator 9. Im oberen Teilbild ist das Modul auf der Hinterseite 1C doppelkegelig ausgeführt. Auf der vorderen Seite 1A ist es stufenförmig mit einem Innenkonus ausgeführt, um zum Beispiel das Angreifen einer geneigten Zielfläche zu verbessern. Der folgende Geschosskörper 3 besitzt eine Hülle 4 und zwischen dem Splittermantel 6 und dem zentralen Penetrator 9 ein Medium 7, das in diesem Geschossabschnitt in Kombination mit dem umgebenden Mantel 6 einen Innendruck aufbauen soll. Durch die doppelkegelige Kontur 1C erhalten die Hülle 4 und der Splitter bildende Mantel 6 über den äußeren Konus direkt eine mechanisch bewirkte laterale Komponente. Das Medium 7 wird aufgrund der Formgebung des Moduls 1 und des innen stützenden / verdämmenden zentralen Penetrators 9 (hier z.B. ein Hartkern mit Kegelspitze) druckbelastet, sodass es die sie umgebenden Schichten von 3 ebenfalls lateral beschleunigt. Auf diese Weise erfolgt beim Auftreffen des Geschosses eine unmittelbare laterale Beschleunigung des vorderen Splittermantels, gefolgt von einer kontinuierlichen Aufweitung des folgenden Geschosskörpers.

Der zentrale Penetrator 9 übt für das Modul 1 eine stützende und eine zentrierende Funktion aus. Bei einer Verzögerung von 1, bzw. aufgrund der Trägheit von 9, kann der Penetrator 9 am Modul 1 auch eine aufdehnende Wirkung erzielen. Insbesondere ein ausreichend hartes oder sprödes Multifunktionsmodul 1, das zudem noch vorfragmentiert oder aus Segmenten zusammengesetzt sein kann, wird dadurch nach Erfüllen der oben beschriebenen Funktionen durch die Kernspitze lateral beschleunigt und bildet damit einen weiteren Splitterkranz.

Im unteren Teilbild von Fig. 3 ist das Volumen zwischen dem zentralen Penetrator 9 und der Splitterhülle 6 leer. Das Multifunktionsmodul 1 ist hier derart ausgeführt, dass es den Körper 9 nur zentriert, beim Eindringen in das Ziel jedoch auf diesen keine größeren Seitenkräfte ausübt. So wird vermieden, dass ein vorgeschaltetes Modul 1 den zentralen Penetrator 9 insbesondere bei massiveren Zielen ablenkt und ihn dadurch in seiner endballistischen Tiefenleistung reduziert.

In Ergänzung zu Fig. 3 zeigt Fig. 4 zwei weitere Beispiele für die Ausgestaltung eines Multifunktionsmoduls 1 vor einem zentralen Penetrator 9, wobei bei den hier gezeigten Anordnungen der zentrale Penetrator 9 direkt von einem Splittermantel 6 umgeben ist. Das Multifunktionsmodul 1 übernimmt hier die Funktion einer Kernhaube und beschleunigt aufgrund seiner Verzögerung beim Impakt über die Formgebung der Penetratorspitze den Splittermantel 6 (oberes Teilbild) bzw. das sich in der Hülse 4 befindende Material 7 (unteres Teilbild).

Fig. 5 zeigt zwei weitere Beispiele für die Ausgestaltung eines Multifunktionsmoduls 1. Im oberen Teilbild ist das Multifunktionsmodul 1 kompakt ausgeführt und besitzt eine kugelförmige Kontur. Der Splittermantel 6 des nachfolgenden Geschosskörpers 3 ist auf der Innenseite entsprechend gestaltet. Über die Innenkontur des Splittermantels 6, die kegelförmig sein kann oder eine beliebige Bahnkurve darstellen kann, ist die vom Modul 1 ausgeübte Kraft zu regulieren. Eine vordere Splitterkomponente 11 ist hier nur angedeutet. Beim unteren Teilbild hat das Multifunktionsmodul 1 eine hintere Kontur mit einem Außen- und einem Innenkegel vor einem Splittermantel 6 sowie einem druckbeaufschlagten Innenvolumen 7. Bei diesem Beispiel beaufschlagt das Modul 1 nur einen Teil der Stirnfläche des Splittermantels 6. Bei dem Medium 7 handelt es sich beispielsweise um einen zentralen Körper, der nicht wie ein vornehmlich panzerbrechendes Element ausgeführt ist, sondern andere Eigenschaften besitzt. Es kann z.B. Splitter bildende Eigenschaften haben, eine Schüttung aus Stoffen oder Körpern darstellen oder auch pyrotechnische Eigenschaften aufweisen. Dies gilt entsprechend auch für andere Ausführungsformen mit einem zentralen Element 7 (vgl. z.B. Fig. 2, 7, und 12).

Fig. 6 zeigt zwei Beispiele für die Ausgestaltung eines Multifunktionsmoduls 1 mit nachfolgender, mechanisch belasteter / zerlegbarer konischer Geschosswand / Splitterhülle 6. Das Innenvolumen 8 kann leer oder gefüllt sein. Diese Ausführungen gestatten eine variable Auslegung hinsichtlich Splitterverteilung und Splittergröße. Auch bei derartigen Ausgestaltungen kann sich der Innenkonus des Moduls 1 bis etwa zur Länge der Splitterhülle 6 erstrecken. Im unteren Teilbild ist eine vordere Splitterkomponente 11 angedeutet, die sich vor einer linsenförmigen vorderen Kontur des Moduls 1 befindet.

Fig. 7 zeigt zwei Beispiele eines selbsttragenden (abgestützten), beidseitig wirkenden Multifunktionsmoduls 1. Eine derartige Abstützung erweitert die Ausgestaltungsmöglichkeiten für den nachfolgenden Geschosskörper 3. Die vordere Kontur 1A des Moduls 1 bewirkt eine laterale Beschleunigung des aufgesetzten Körpers 11.

Fig. 8 zeigt zwei weitere Beispiele für Multifunktionsmodule. Im oberen Teilbild stützt sich das Modul 1 auf einen Splittermantel 6 und dieser auf ein nachfolgendes weiteres Hüllensegment 6. Durch diese Formgebung können die sich bildenden Fragmente von 6 herausgeklappt werden. Beim oberen Teilbild befindet sich zwischen dem Multifunktionsmodul 1 und dem inneren Medium des folgenden Geschosskörpers auch ein Leerraum 8. Im hinteren Teil des Geschosses oder Wirkkörpers kann z.B. ein PELE-Modul folgen. Beim unteren Teilbild ist dem Multifunktionsmodul ein hinten konischer Vorkern vorgeschaltet, der diesem bereits eine laterale Komponente erteilt. Es folgt ein Geschosskörper mit doppelschichtiger Splitterhülle 6 und zentralem Penetrator 9. Das Multifunktionsmodul 1 stützt sich auf ein weiteres Modul 1, das wiederum einem zentralen Penetrator 9 vorgelagert ist. Das Modul kann insbesondere bei hohen Auftreffgeschwindigkeiten als schützende Kernhaube dienen. Gleichzeitig kann es einen weiteren Splitterring erzeugen. Der Penetrator 9 kann auch durch ein anderes Medium ersetzt werden (vgl. Kommentar zu Fig. 5).

Fig. 9 zeigt zwei Beispiele für Anordnungen mit besonders ausgebildeten Multifunktionsmodulen. Beim oberen Teilbild werden die lateralen Effekte über zwei, in beide Richtungen wirkende Multifunktionsmodule 1 in Verbindung mit einem Splittermantel 6 und einem nachfolgenden, spröden Innenkörper 7 erreicht. Dieser Innenkörper kann auch als PELE-Modul ausgeführt sein. Beim unteren Teilbild besteht das Multifunktionsmodul 1 aus einem schlanken Keil. Dieser kann weit in die Haube 2 des Geschosses oder Wirkkörpers hineinreichen und dadurch unmittelbar nach dem Zielkontakt eine axiale Beschleunigung erfahren. Bei dem gezeigten Beispiel dehnt der Keil 1 einen zweischichtigen Splittermantel auf, wobei die unterschiedlichen Schichten aus verschiedenen Materialien bestehen oder vorfragmentierte Splitterkörper enthalten können. Zwischen dem Keil 1 und dem Splittermantel 6 kann eine Schicht eingebracht werden, die z.B. gute Gleiteigenschaften besitzt. Derartige Gleitschichten können prinzipiell vorgesehen werden, um bei mechanischen Wirkungen das Gleiten zu erleichtern. Bei den angeführten Beispielen gilt das z.B. für Fig. 7, 8, 9, 10 und 12.

Fig. 10 zeigt zwei Beispiele mit mehrschichtigen Multifunktionsmodulen in Verbindung mit einem durchlaufenden zentralen Penetrator 9. Beim oberen Teilbild handelt es sich um einen Aufbau entsprechend Fig. 1 mit den Teilen 1 A, 1 B und 1C des Moduls 1. Zwischen der Außenhaut 4 und der inneren Schicht 7 befindet sich ein Splittermantel 6. Beim unteren Teilbild gleiten die beiden Multifunktionsmodule 1 gegeneinander und beschleunigen die vorderen und hinteren Splitter bildenden Elemente 4, 6 und 11.

Fig. 11 zeigt zwei Beispiele für ein Multifunktionsmodul 12 mit PELE-Funktion (konische Hülle 13 und Arbeitsmedium 14). Beim oberen Teilbild handelt es sich um eine in Schussrichtung offene Anordnung. Beim unteren Teilbild ist das Multifunktionsmodul durch einen PELE-Körper ersetzt, der mit einer Abdeckung 15 verschlossen ist und den vorderen Teil des Geschosses radial beschleunigt. Der nachfolgende Geschossteil ist beliebig zu gestalten.

Fig. 12 zeigt zwei Beispiele mit einem Multifunktionsmodul 1 und nachfolgendem Multifunktionsmodul 12 mit PELE-Funktion entsprechend Fig. 11. Im oberen Teilbild stützt sich das Modul 12 hinten auf einem zweiten Arbeitsmedium 7 ab, sodass der Splittermantel 6 bzw. die Hülle 4 unterschiedliche laterale Geschwindigkeiten erfahren. Der Geschosskörper kann zum Beispiel aus einzelnen Splitter bildenden Ringen 6 zusammengesetzt sein. Im unteren Teilbild hat das Multifunktionsmodul 1 eine in beide axialen Richtungen wirksame Lateralfunktion. Das Modul mit PELE-Funktion 12 stützt sich hier auf einem starren Körper 7 ab. Dieser kann durchlaufen oder von einem PELE-Modul gefolgt sein.

### BEZUGSZIFFERNLISTE

- 1: Multifunktionsmodul
- 1 A: vordere Oberfläche (Kontur) von 1
- 1 B: Mittelteil von 1
- 1C: hintere Oberfläche (Kontur) von 1
- 2: Geschossspitze / Wirkkörperhaube
- 3: Geschosskörper mit Splitter bildenden Elementen
- 4: Hülle / Mantel
- 5: Heck / Stabilisierung / hinteres Geschossteil
- 6: Splitterhülle
- 7: gefülltes Innenvolumen / Innenkörper
- 8: Hohlraum
- 9: zentraler Penetrator
- 10: Abstützung für 6
- 11: lateral beschleunigtes Element vor 1
- 12: Multifunktionsmodul mit PELE-Effekt
- 13: Aufweitkonus von 12
- 14: Arbeitsmedium von 12
- 15: Abdeckung für 12

## Patentansprüche

1. Geschoss, Wirkkörper oder Gefechtskopf zur Bekämpfung massiver, strukturierter und flächenhafter Ziele, mit einer vorderen Geschossspitze (2); und einem hinteren Geschosskörper (3), das ein oder mehrere endballistisch wirksame Elemente (4, 6) enthält und/oder erzeugt,
**dadurch gekennzeichnet,**
**dass** zwischen der vorderen Geschossspitze (2) und dem hinteren Geschosskörper (3) ein inertes Multifunktionsmodul (1; 12) angeordnet ist, das aus einem dynamisch ausreichend formstabilen Körper mit einer vorderen Kontur (1 A) und einer hinteren Kontur (1 C) jeweils mit äußeren und inneren Wirkflächen derart besteht, dass beim Auftreffen auf bzw. Durchdringen durch ein Ziel durch die Verzögerungskräfte und/oder die von der Trägheitswirkung des hinteren Geschosskörpers (3) erzeugten Kräfte auf das Multifunktionsmodul (1; 12) sowohl den vor dem Multifunktionsmodul (1) liegenden Elementen (11) als auch den endballistisch wirksamen Elementen (4, 6) des hinteren Geschosskörpers (3) durch das Multifunktionsmodul (1; 12) auf mechanischem Wege eine radiale Geschwindigkeitskomponente gegeben wird.

2. Geschoss, Wirkkörper oder Gefechtskopf nach Anspruch 1,
**dadurch gekennzeichnet,**
**dass** das Multifunktionsmodul (1; 12) als ein homogener Körper ausgebildet ist.

3. Geschoss, Wirkkörper oder Gefechtskopf nach Anspruch 1,
**dadurch gekennzeichnet,**
**dass** das Multifunktionsmodul (1; 12) aus Teilmodulen zusammengefügt ist.

4. Geschoss, Wirkkörper oder Gefechtskopf nach einem der Ansprüche 1 bis 3,
**dadurch gekennzeichnet,**
**dass** zwischen der vorderen und der hinteren Kontur (1 A, 1C) des Multifunktionsmoduls (1) eine dämpfende Schicht (1B) eingebracht ist.

5. Geschoss, Wirkkörper oder Gefechtskopf nach einem der Ansprüche 1 bis 4,
**dadurch gekennzeichnet,**
**dass** der hintere Geschosskörper (3) inerte, dynamisch komprimierte Elemente enthält, die beim Auftreffen auf bzw. Durchdringen durch ein Ziel durch das Multifunktionsmodul (1; 12) eine laterale Beschleunigung erhalten.

6. Geschoss, Wirkkörper oder Gefechtskopf nach einem der Ansprüche 1 bis 4,
**dadurch gekennzeichnet,**
**dass** die endballistisch wirksamen Elemente des hinteren Geschosskörpers (3) inerte, dynamisch komprimierte Elemente sind, die beim Auftreffen auf bzw. Durchdringen durch ein Ziel durch das Multifunktionsmodul (1; 12) eine laterale Beschleunigung erhalten.

7. Geschoss, Wirkkörper oder Gefechtskopf nach einem der Ansprüche 1 bis 6, **dadurch** gekenntzeichnet,
dass der hintere Geschosskörper (3) direkt oder indirekt pyrotechnisch beschleunigbare Elemente enthält, die beim Auftreffen auf bzw. Durchdringen durch ein Ziel durch das Multifunktionsmodul (1; 12) eine laterale Komponente erhalten.

8. Geschoss, Wirkkörper oder Gefechtskopf nach einem der Ansprüche 1 bis 6,
**dadurch gekennzeichnet,**
**dass** die endballistisch wirksamen Elemente des hinteren Geschosskörpers (3) direkt oder indirekt pyrotechnisch beschleunigbare Elemente sind, die beim Auftreffen auf bzw.Durchdringen durch ein Ziel durch das Multifunktionsmodul (1; 12) eine laterale Komponente erhalten.

9. Geschoss, Wirkkörper oder Gefechtskopf nach einem der vorhergehenden Ansprüche,
**dadurch gekennzeichnet,**
**dass** das Multifunktionsmodul (12) zum Übertragen der radialen Geschwindigkeitskomponenten ein dynamisch komprimiertes Element aufweist.

10. Geschoss, Wirkkörper oder Gefechtskopf nach einem der vorhergehenden Ansprüche,
**dadurch gekennzeichnet,**
**dass** das/der Geschoss/Wirkkörper/Gefechtskopf einen zentralen Penetrator (9) enthält.

11. Geschoss, Wirkkörper oder Gefechtskopf nach einem der vorhergehenden Ansprüche,
**dadurch gekennzeichnet,**
**dass** der hintere Geschosskörper (3) ganz oder teilweise hohl (8) ist.

12. Geschoss, Wirkkörper oder Gefechtskopf nach einem der vorhergehenden Ansprüche,
**dadurch gekennzeichnet,**
**dass** mehrere Multifunktionsmodule (1; 12) eingebracht sind.

13. Geschoss, Wirkkörper oder Gefechtskopf nach einem der vorhergehenden Ansprüche,
**dadurch gekennzeichnet,**
**dass** die vordere Geschossspitze (2) und/oder der hintere Geschosskörper (3) homogen oder strukturiert ausgebildet ist/sind.

## Claims

1. Projectile, main charge or warhead for engaging solid, structured and area targets, having a front projectile tip (2); and a rear projectile body (3), which contains and/or generates one or more elements (4, 6) effecting the terminal ballistics,
**characterized in that**
arranged between the front projectile tip (2) and the rear projectile body (3) is an inert multifunctional module (1; 12), comprising a body which in its dynamics possesses sufficient dimensional stability and which has a front contour (1A) and a rear contour (1C), each with external and internal active surfaces, in such a way that on the striking or penetration of a target the deceleration forces and/or the forces generated by the inertial effect of the rear projectile body (3) acting on the multifunctional module (1; 12) cause the multifunctional module (1; 12) mechanically to impart a radial velocity component both to the elements (11) situated in front of the multifunctional module (1) and also to the elements (4, 6) of the rear projectile body (3) exerting an effect on the terminal ballistics.

2. Projectile, main charge or warhead according to Claim 1,
**characterized in that**
the multifunctional module (1; 12) takes the form of an homogeneous body.

3. Projectile, main charge or warhead according to Claim 1,
**characterized in that**
the multifunctional module (1; 12) is assembled from sub-modules.

4. Projectile, main charge or warhead according to one of Claims 1 to 3,
**characterized in that**
a damping layer (1 B) is inserted between front and rear contours (1A, 1 C) of the multifunctional module (1).

5. Projectile, main charge or warhead according to one of Claims 1 to 4,
**characterized in that**
the rear projectile body (3) contains inert, dynamically compressed elements, to which the multifunctional module (1; 12) imparts a lateral acceleration on the striking or penetration of a target.

6. Projectile, main charge or warhead according to one of Claims 1 to 4,
**characterized in that**
the elements of the rear projectile body (3) exerting an effect on the terminal ballistics are inert, dynamically compressed elements, to which the multifunctional module (1; 12) imparts a lateral acceleration on the striking or penetration of a target.

7. Projectile, main charge or warhead according to one of Claims 1 to 6,
**characterized in that**
the rear projectile body (3) contains elements which can be directly or indirectly pyrotechnically accelerated and to which the multifunctional module (1; 12) imparts a lateral component on the striking or penetration of a target.

8. Projectile, main charge or warhead according to one of Claims 1 to 6,
**characterized in that**
the elements of the rear projectile body (3) exerting an effect on the terminal ballistics are elements which can be directly or indirectly pyrotechnically accelerated and to which the multifunctional module (1; 12) imparts a lateral component on the striking or penetration of a target.

9. Projectile, main charge or warhead according to one of the preceding claims,
**characterized in that**
the multifunctional module (12) comprises a dynamically compressed element for transmitting the radial velocity components.

10. Projectile, main charge or warhead according to one of the preceding claims,
**characterized in that** the projectile / main charge / warhead contains a central penetrator (9).

11. Projectile, main charge or warhead according to one of the preceding claims,
**characterized in that**
the rear projectile body (3) is entirely or partially hollow (8).

12. Projectile, main charge or warhead according to one of the preceding claims,
**characterized in that**
more than one multifunctional module (1; 12) is inserted.

13. Projectile, main charge or warhead according to one of the preceding claims,
**characterized in that**
the front projectile tip (2) and/or the rear projectile body (3) is/are of homogeneous or structured design.

## Revendications

1. Projectile, corps actif ou obus pour combattre des cibles massives, structurées ou de surface étendue comprenant à l'avant une tête (2) et à l'arrière un corps (3), contenant et/ou générant un ou plusieurs éléments (4, 6) ayant un effet balistique final,
**caractérisé en ce**
**que** entre la tête (2) à l'avant et le corps (3) est disposé à l'arrière du projectile un module multifonction (1 ; 12) composé d'un corps dont la forme reste suffisamment stable sous l'action des forces dynamiques, possédant un profil avant (1A) et un profil arrière (1C), chacun pourvu de faces actives extérieures et intérieures de façon à ce que les forces de décélération et/ou d'inertie du corps (3) à l'arrière agissent sur le module multifonctionnel (1 ; 12) lors de l'impact ou de la pénétration de la cible et génèrent par voie mécanique une vitesse à composante radiale tant aux éléments (11) situés avant le module multifonctionnel (1) qu'aux éléments à effet balistique final (4, 6) du corps (3).

2. Projectile, corps actif ou obus selon la revendication 1,
**caractérisé en ce**
**que** le module multifonctionnel (1 ; 12) est un corps homogène.

3. Projectile, corps actif ou obus selon la revendication 1,
**caractérisé en ce**
**que** le module multifonctionnel (1 ; 12) est composé de plusieurs sub-modules.

4. Projectile, corps actif ou obus selon une des revendications 1 à 3,
**caractérisé en ce**
**qu'**une couche amortissante (1 B) est disposée entre le profil avant et le profil arrière (1A, 1 C) du module multifonctionnel (1).

5. Projectile, corps actif ou obus selon une des revendications 1 à 4,
**caractérisé en ce**
**que** le corps arrière (3), inerte, comprend des éléments comprimés par effet dynamique auxquels le module multifonctionnel (1 ; 12) transmet une accélération latérale lors de l'impact ou de la pénétration de la cible.

6. Projectile, corps actif ou obus selon une des revendications 1 à 4,
**caractérisé en ce**
**que** les éléments à effet balistique final du corps arrière (3) sont des éléments inertes, comprimés dynamiquement, auxquels le module multifonctionnel (1 ; 12) transmet une accélération latérale lors de l'impact ou de la pénétration de la cible.

7. Projectile, corps actif ou obus selon une des revendications 1 à 6,
**caractérisé en ce**
**que** le corps arrière (3) comprend des éléments capables d'être accélérés directement ou indirectement par voie pyrotechnique et auxquels le module multifonctionnel (1; 12) transmet une accélération latérale lors de l'impact ou de la pénétration de la cible.

8. Projectile, corps actif ou obus selon une des revendications 1 à 6,
**caractérisé en ce**
**que** les éléments à effet balistique final du corps arrière (3) sont des éléments capables d'être accélérés directement ou indirectement par voie pyrotechnique, auxquels le module multifonctionnel (1 ; 12) transmet une accélération latérale lors de l'impact ou de la pénétration de la cible.

9. Projectile, corps actif ou obus selon une des revendications précédentes,
**caractérisé en ce**
**que** le module multifonctionnel (12), pour transmettre la composante de vitesse radiale, est pourvu d'un élément comprimé dynamiquement.

10. Projectile, corps actif ou obus selon une des revendications précédentes,
**caractérisé en ce**
**que** le projectile/corps actif/obus comprend un pénétrateur (9).

11. Projectile, corps actif ou obus selon une des revendications précédentes,
**caractérisé en ce**
**que** le corps arrière (3) est au moins partiellement creux (8).

12. Projectile, corps actif ou obus selon une des revendications précédentes,
**caractérisé en ce**
**qu'**ils reçoivent plusieurs modules multifonctionnels (1 ; 12).

13. Projectile, corps actif ou obus selon une des revendications précédentes,
**caractérisé en ce**
**que** la tête (2) à l'avant et/ou le corps (3) à l'arrière sont de composition homogène ou structurée.
